# EUROPÄISCHE PATENTSCHRIFT

(11) **EP 3 349 303 B1**
(45) Veröffentlichungstag und Bekanntmachung des Hinweises auf die Patenterteilung: **16.07.2025**
(21) Anmeldenummer: 18150321.0
(22) Anmeldetag: 04.01.2018
(51) Int. Cl.: H01Q 9/04, H01Q 9/30, H01Q 21/29, H01Q 15/02

(54) **COMBINED ANTENNA**
KOMBINATIONSANTENNE
DISPOSITIF D'ANTENNE COMBINE

(30) Priorität: 05.01.2017 DE 102017200129
(43) Veröffentlichungstag der Anmeldung: 18.07.2018
(73) Patentinhaber: Fraunhofer-Gesellschaft zur Förderung der angewandten Forschung e.V., 80686 München (DE)
(72) Erfinder: Ndip, Ivan, 13469 Berlin (DE)
(74) Vertreter: Hersina, Günter

(56) Entgegenhaltungen:
- EP-A1- 1 596 469
- EP-A1- 1 845 586
- EP-A2- 0 163 454
- DE-A1- 102006 023 123
- DE-U1- 20 106 005
- US-A1- 2006 028 378
- NDIP I ET AL: "Modelling the shape, length and radiation characteristics of bond wire antennas", IET MICROWAVES, ANTENNAS & PROPAGATION, THE INSTITUTION OF ENGINEERING AND TECHNOLOGY, UNITED KINGDOM, vol. 6, no. 10, 17 July 2012 (2012-07-17), pages 1187 - 1194, XP006042568, ISSN: 1751-8725, DOI: 10.1049/IET-MAP.2012.0147

## Beschreibung

Die Erfindung betrifft eine Antennenvorrichtung und insbesondere eine Antennenvorrichtung mit mindestens einer ersten Antenne in Form einer Flachantenne und mindestens einer zweiten Antenne in Form einer dreidimensionalen Antenne.

Die erfindungsgemäße Antennenvorrichtung wird in Anlehnung an den Erfinder, Herrn Dr. Ivan Ndip, im Folgenden auch als Ndip-Antenne bezeichnet.

Konventionelle Antennen, wie beispielsweise Monopolantennen, Dipolantennen, Patchantennen, Bonddrahtantennen, etc. strahlen den Hauptanteil ihrer Energie hauptsächlich in eine Vorzugsrichtung ab, d.h. entweder in vertikaler Richtung (elevation plane) oder in horizontaler Richtung (azimuthal plane).

So zählt beispielsweise eine Patchantenne zu den direktionalen Flachantennen, die den Hauptanteil ihrer Energie in vertikaler Richtung abstrahlen. Eine bekannte Patchantenne ist beispielsweise in Figur 1A abgebildet. Figur 1B zeigt die zugehörige Richtcharakteristik, wobei zu erkennen ist, dass nur wenig bis gar keine Strahlung in der horizontalen Ebene (dargestellt durch die Punkte A und B) ausgesendet wird. Aus diesem Grund ist eine Kommunikation in dieser Ebene nur sehr schlecht bis gar nicht möglich.

Um dieses Problem zu umgehen, wurden im Stand der Technik bereits einige Lösungskonzepte vorgeschlagen. So ist beispielsweise in Figur 1C eine aus dem Stand der Technik bekannte Antennenanordnung 5 abgebildet. Diese Antennenanordnung 5 weist vier einzelne Flachantennen 1, 2, 3, 4 auf, die symmetrisch um eine Leistungsverteileinheit 6 herum angeordnet sind.

Wie in Figur 1D zu sehen ist, werden die vier einzelnen Antennen 1, 2, 3, 4 zu einem Würfel zusammengeklappt, wobei jede der vier Flachantennen jeweils eine Würfelseite bildet. Somit strahlt dieser Antennenwürfel in die entsprechenden vier Richtungen ab. Nachteilig hierbei ist jedoch, dass die einzelnen Antennen untereinander mittels Elektronikkomponenten, wie z.B. Phasenschieber bzw. Phasengleichrichter, Schalter und dergleichen, angesteuert werden müssen, um ihre Leistung in Vorzugsrichtung ohne destruktive Interferenzen untereinander abstrahlen bzw. empfangen zu können.

EP 0 163 454 A2 offenbart eine Antennenvorrichtung mit mindestens einer erste Antenne, eine Flachantenne parallel zur und über der Massefläche auf der Oberfläche des Substrats, und mindestens einer zweite Antenne auf einem Substrat, welche seriell miteinander verbunden sind, wobei die Flachantenne eine Hauptkeule aufweist, die sich im Wesentlichen vertikal nach oben und die zweite Antenne eine Hauptkeule aufweist, die sich im Wesentlichen in der horizontalen Ebene ausbreitet.

EP 1 596 469 A1 offenbart eine Antennenvorrichtung mit mindestens einer erste Antenne, eine Flachantenne auf der Oberfläche einesSubstrats, und mindestens einer zweite Antenne auf dem Substrat, welche separat gespeist werden, wobei die Flachantenne eine Hauptkeule aufweist, die sich im Wesentlichen vertikal nach oben und die zweite Antenne eine Hauptkeule aufweist, die sich im Wesentlichen in der horizontalen Ebene ausbreitet, und wobei auf der zweiten Substratseite, gegenüberliegend von den beiden Antennen, zumindest abschnittsweise eine Metallisierung angeordnet ist.

EP 1 845 586 A1 offenbart eine Antennenvorrichtung mit mindestens einer erste Antenne, eine Flachantenne auf der Oberfläche des Substrats, und mindestens einer zweite Antenne auf einem Substrat, welche an einem gemeinsamen Signaleinspeisungsabschnitt galvanisch miteinander verbunden sind, wobei die Flachantenne eine Hauptkeule aufweist, die sich im Wesentlichen vertikal nach oben und die zweite Antenne eine Hauptkeule aufweist, die sich im Wesentlichen in der horizontalen Ebene ausbreitet, wobei auf der zweiten Substratseite zumindest abschnittsweise eine Metallisierung angeordnet ist.

DE 201 06 005 U1 offenbart eine Antennenvorrichtung mit mindestens einer erste Antenne, eine Flachantenne parallel zur und über der Massefläche auf der Oberfläche des Substrats, und mindestens einer zweite Antenne, welche an einem gemeinsamen Signaleinspeisungsabschnitt galvanisch miteinander verbunden sind, wobei die Flachantenne eine Hauptkeule aufweist, die sich im Wesentlichen vertikal nach oben und die zweite Antenne eine Hauptkeule aufweist, die sich im Wesentlichen in der horizontalen Ebene ausbreitet.

Es ist eine Aufgabe der vorliegenden Erfindung, Antennenvorrichtungen dahingehend zu verbessern, dass diese möglichst vorteilhafte Abstrahlcharakteristiken bei gleichzeitig einfachem Aufbau aufweisen.

Diese Aufgabe wird erfindungsgemäß durch eine Antennenvorrichtung mit den Merkmalen von Anspruch 1 gelöst.

Die erfindungsgemäße Antennenvorrichtung (Ndip-Antenne) weist ein Substrat mit einer ersten Hauptseite und einer der ersten Hauptseite gegenüberliegenden zweiten Hauptseite auf, wobei auf der zweiten Hauptseite des Substrats zumindest abschnittsweise eine Metallisierung angeordnet ist. Auf der ersten Hauptseite des Substrats ist mindestens eine erste Antenne in Form einer Flachantenne angeordnet. Eine Flachantenne ist eine Antenne, deren Länge und Breite deutlich größer sind als deren Dicke. Flachantennen erstrecken sich somit primär in einer Ebene, d.h. in zumindest zwei unterschiedlichen Raumrichtungen, z.B. in eine x-Richtung und eine y-Richtung. Zu den Flachantennen können beispielsweise Patchantennen, Panelantennen und Microstrip-Antennen zählen. Flachantennen sind in der Regel flächig auf einem Substrat angeordnet. Sie können außerdem eine gerichtete Strahlungscharakteristik aufweisen, wobei die Vorzugsrichtung der Strahlung in der Regel in vertikaler Richtung von der Oberfläche der Flachantenne weg gerichtet ist. Bei der erfindungsgemäßen Antennenvorrichtung ist zusätzlich mindestens eine zweite Antenne auf der ersten Hauptseite des Substrats angeordnet. Diese zweite Antenne kann eine dreidimensionale Antenne sein, die sich primär dreidimensional im Raum erstreckt, d.h. im Vergleich zur Flachantenne in zumindest eine weitere Raumrichtung, zum Beispiel in eine z-Richtung. Die zweite Antenne erstreckt sich also mindestens in eine der beiden Raumrichtungen (z.B. x-Richtung und/oder y-Richtung), die die Erstreckungsebene (z.B. x-y-Ebene) der Flachantenne aufspannen und zusätzlich in eine weitere davon unterschiedliche Raumrichtung (z.B. z-Richtung). Man kann also sagen, dass sich die Flachantenne in einer Ebene parallel zu einer der beiden Hauptseiten des Substrats erstreckt, während die zweite Antenne zumindest abschnittsweise von der ersten Hauptseite des Substrats beabstandet ist. Erfindungsgemäß sind die zweite Antenne und die Flachantenne galvanisch miteinander verbunden. Dabei weisen die beiden Antennen einen gemeinsamen Signaleinspeisungsabschnitt auf. Dabei werden beide Antennen mit demselben Signal gespeist. Der Vorteil bei dieser Erfindung liegt darin, dass die Abstrahlcharakteristik der Flachantenne mit der Abstrahlcharakteristik der zweiten Antenne vorteilhaft kombiniert werden kann. Die Flachantenne strahlt vorzugsweise in (bezüglich der Substratebene) vertikaler Richtung ab, während die zweite Antenne vorzugsweise in (bezüglich der Substratebene) horizontaler Richtung abstrahlt. Erfindungsgemäß werden die beiden Antennen hierbei derart kombiniert, dass die Strahlungskopplung zwischen den beiden Antennen dort am geringsten ist, wo sie ihre Extremfeldstärkewerte aufweisen. Beispielsweise weist eine der beiden Antennen dort ein Stromstärkemaximum auf, wo die andere der beiden Antennen ein Stromstärkeminimum aufweist. Somit kommt es zu einer minimalen Strahlungskopplung der beiden Antennen untereinander. Es tritt demnach keine destruktive Interferenz sondern eine konstruktive Interferenz auf. Eine derartige geeignete Kombination kann beispielsweise durch geschickte Wahl der geometrischen Längen der beiden Antennen beeinflusst werden.

Denkbare weitere Ausgestaltungen der vorliegend beschriebenen Erfindung sind in den abhängigen Ansprüchen definiert.

Einige exemplarische Ausführungsbeispiele der Erfindung sind in der Zeichnung dargestellt und werden nachstehend erläutert. Es zeigen:
- Fig. 1A: eine Perspektivansicht einer bekannten Patchantenne aus dem Stand der Technik,
- Fig. 1B: eine Richtcharakteristik der Patchantenne aus Figur 1A,
- Fig. 1C: eine Draufsicht auf eine flach ausgebreitete dreidimensionale Antenne aus dem Stand der Technik,
- Fig. 1D: eine Perspektivansicht auf die zusammengesetzte dreidimensionale Antenne aus Figur 1C,
- Fig. 2A: eine Perspektivansicht einer erfindungsgemäßen Ndip-Antenne gemäß eines ersten Ausführungsbeispiels,
- Fig. 2B: eine Draufsicht auf die Ndip-Antenne aus Figur 2A,
- Fig. 2C: eine Seitenansicht einer erfindungsgemäßen Ndip-Antenne mit kapazitiver Kopplung zwischen der dreidimensionalen Antenne und der Rückseitenmetallisierung,
- Fig. 2D: eine Seitenansicht einer erfindungsgemäßen Ndip-Antenne mit galvanischer Kopplung zwischen der dreidimensionalen Antenne und der Rückseitenmetallisierung mittels einer Durchkontaktierung (Via),
- Fig. 3: ein Diagramm, das die Stromdichteverteilung einer dreidimensionalen Antenne und einer Flachantenne zeigt, die beide Bestandteil der erfindungsgemäßen Ndip-Antenne sind,
- Fig. 4A: eine Flachantenne und das zugehörige Antennendiagramm,
- Fig. 4B: eine dreidimensionale Antenne und das zugehörige Antennendiagramm,
- Fig. 4C: eine erfindungsgemäße Ndip-Antenne und das zugehörige Antennendiagramm,
- Fig. 4D: eine Übersicht der Antennendiagramme einer dreidimensionalen Antenne, einer Flachantenne und einer erfindungsgemäßen Ndip-Antenne,
- Fig. 5A: eine Draufsicht auf eine erfindungsgemäße Ndip-Antenne gemäß eines Ausführungsbeispiels,
- Fig. 5B: eine Draufsicht auf eine erfindungsgemäße Ndip-Antenne gemäß eines weiteren Ausführungsbeispiels,
- Fig. 5C: eine Draufsicht auf eine nicht zur Erfindung gehörigen Antenne gemäß eines Beispiels,
- Fig. 5D: eine Draufsicht auf eine erfindungsgemäße Ndip-Antenne gemäß eines weiteren Ausführungsbeispiels,
- Fig. 6: eine Draufsicht auf eine erfindungsgemäße Ndip-Antenne gemäß eines weiteren Ausführungsbeispiels,
- Fig. 7: eine Draufsicht auf ein erfindungsgemäßes Antennenarray mit zwei erfindungsgemäßen Ndip-Antennen,
- Fig. 8A: eine Draufsicht auf ein erfindungsgemäßes Antennenarray mit n erfindungsgemäßen Ndip-Antennen,
- Fig. 8B: eine Perspektivansicht auf ein erfindungsgemäßes Antennenarray mit drei erfindungsgemäßen Ndip-Antennen auf einem gemeinsamen Substrat,
- Fig. 9A: eine schematische Seitenschnittansicht einer Antennenvorrichtung gemäß eines Ausführungsbeispiels, die ein Gehäuse umfasst, und
- Fig. 9B: eine schematische Seitenschnittansicht einer Antennenvorrichtung gemäß eines weiteren Ausführungsbeispiels, bei der das Gehäuse als eine ein Funksignal bündelnde oder streuende Struktur gebildet ist.

Im Folgenden werden bevorzugte Ausführungsbeispiele der Erfindung mit Bezug auf die Figuren näher beschrieben, wobei Elemente mit derselben oder ähnlichen Funktion mit denselben Bezugszeichen versehen sind. Die erfindungsgemäße Antennenvorrichtung 10 wird in Anlehnung an den Erfinder, Herrn Dr. Ivan Ndip, nachfolgend auch als Ndip-Antenne bezeichnet.

Die Figuren 2A und 2B zeigen eine erfindungsgemäße Ndip-Antenne 10 gemäß eines ersten Ausführungsbeispiels. Die Ndip-Antenne 10 weist ein Substrat 11 mit einer ersten Hauptseite 11A und einer der ersten Hauptseite 11A gegenüberliegenden zweiten Hauptseite 11B auf.

Auf der zweiten Hauptseite 11B des Substrats 11 ist zumindest abschnittsweise eine Metallisierung 12 angeordnet.

Auf der ersten Hauptseite 11A des Substrats 11 ist mindestens eine erste Antenne 14 in Form einer Flachantenne 14 und mindestens eine zweite Antenne 13 angeordnet. Die Flachantenne 14 kann beispielsweise eine Patchantenne sein. Die zweite Antenne 13 kann eine dreidimensionale Antenne 13, beispielsweise eine Bändchen-Bond-Antenne (engl. Ribbon-Bond-Antenna), sein. In dem in den Figuren 2A und 2B abgebildeten Ausführungsbeispiel ist die zweite Antenne 13 ein dünner Draht, z.B. ein Bonddraht.

Die Flachantenne 14 erstreckt sich in einer Ebene 15 parallel zu einer der beiden Hauptseiten 11A, 11B des Substrats 11. Das heißt, die Flachantenne 14 ist flach auf der Oberfläche der ersten Hauptseite 11A des Substrats 11 angeordnet. Anders ausgedrückt erstrecken sich das Substrat 11 sowie die darauf angeordnete Flachantenne 14 in einer X-Y-Ebene bezüglich des eingezeichneten Koordinatensystems, wobei die Flachantenne 14 vorzugsweise entlang der gesamten ersten Hauptseite 11A des Substrats 11 auf demselben angeordnet sein kann.

Die zweite Antenne 13 hingegen ist zumindest abschnittsweise von der ersten Hauptseite 11A des Substrats 11 beabstandet. Das heißt, die zweite Antenne 13 erstreckt sich von einem ersten Punkt 13A auf der Oberfläche der ersten Hauptseite 11A des Substrats 11 zu einem zweiten Punkt 13B auf der Oberfläche der ersten Hauptseite 11A des Substrats 11 und ist zwischen diesen beiden Punkten 13A, 13B von der Oberfläche der ersten Hauptseite 11A des Substrats 11 beabstandet. Die zweite Antenne 13 ist hierbei in vertikaler Richtung, bzw. in einer Z-Richtung bezüglich des eingezeichneten Koordinatensystems, von der Flachantenne 14 bzw. von der Oberfläche der ersten Hauptseite 11A des Substrats 11 beabstandet.

Die zweite Antenne 13 und die Flachantenne 14 sind symmetrisch entlang einer gemeinsamen Geraden 51 angeordnet. Die gemeinsame Gerade 51 verläuft parallel zu der zweiten Antenne 13 und insbesondere liegt die zweite Antenne 13 genau auf dieser gemeinsamen Geraden 51. Die gemeinsamen Gerade 51 verläuft außerdem mittig durch die Flachantenne 14

Die zweite Antenne 13 und die Flachantenne 14 sind galvanisch miteinander verbunden. In der in den Figuren 2A und 2B abgebildeten Ausführungsform weisen die zweite Antenne 13 und die Flachantenne 14 erfindungsgemäß einen gemeinsamen Signaleinspeisungsabschnitt 16 auf. Erfindungsgemäß sind die zweite Antenne 13 und die Flachantenne 14 an diesem Signaleinspeisungsabschnitt 16 galvanisch miteinander verbunden.

An dem gemeinsamen Signaleinspeisungsabschnitt 16 wird ein Signal eingespeist, sodass sowohl an der Flachantenne 14 als auch an der zweiten Antenne 13 dasselbe Signal anliegt. Die Flachantenne 14 und die zweite Antenne 13 sind in dieser Konfiguration parallel zueinander geschaltet.

Alternative Ausführungsformen der Erfindung sehen vor, dass die beiden Antennen 13, 14 seriell gekoppelt sind. Entsprechende Ausführungsbeispiele werden später mit Bezug auf die Figuren 5A und 5B näher erläutert werden.

Zunächst soll aber die Beschreibung der Erfindung weiterhin unter Bezugnahme auf die Figuren 2A und 2B erfolgen.

Wie zu erkennen ist, ist auf der ersten Hauptseite 11A des Substrats 11 ein erster Befestigungsbereich 17 angeordnet. Die zweite Antenne 13 weist einen ersten Anbringungsabschnitt 13A auf, mit dem die zweite Antenne 13 mit dem ersten Befestigungsbereich 17 galvanisch verbunden ist. Der Befestigungsbereich 17 kann beispielsweise ein Bondpad sein. Der erste Anbringungsabschnitt 13A der zweiten Antenne 13 ist an diesem Befestigungsbereich 17 mechanisch befestigt.

Die zweite Antenne 13 weist außerdem einen zweiten Anbringungsabschnitt 13B auf, der die zweite Antenne 13 mit dem gemeinsamen Signaleinspeisungsabschnitt 16 galvanisch und mechanisch verbindet. Alternativ kann der zweite Anbringungsabschnitt 13B auch dazu dienen, um die zweite Antenne 13 galvanisch und mechanisch mit der Flachantenne 14 zu verbinden, wie beispielsweise in Figur 5C gezeigt.

In dem in den Figuren 2A und 2B abgebildeten Ausführungsbeispiel sind der erste und der zweite Anbringungsabschnitt 13A, 13B der zweiten Antenne 13 die jeweiligen Enden bzw. Spitzen (engl.: tips) des Bonddrahts 13. Der Bonddraht 13 ist also mit seinen beiden Drahtenden bzw. Drahtspitzen 13A, 13B auf der Flachantenne 14 und auf dem Befestigungsbereich 17 angeordnet.

Der erste Befestigungsbereich 17 ist bezüglich der Flachantenne 14 gegenüberliegend von dem gemeinsamen Signaleinspeisungsabschnitt 16 angeordnet, wobei sich die zweite Antenne 13 zwischen dem gemeinsamen Signaleinspeisungsabschnitt 16 und dem ersten Befestigungsbereich 17 zumindest abschnittsweise über die Flachantenne 14 hinweg erstreckt und dabei in einer Z-Richtung, d.h. orthogonal zur Substratebene (= X-Y-Ebene), von der Flachantenne 14 beabstandet ist.

Man kann also sagen, die zweite Antenne 13 verläuft beabstandet von der Flachantenne 14 über die gesamte Flachantenne 14 hinweg. In dem abgebildeten Ausführungsbeispiel ist die zweite Antenne 13 bogenförmig über die Flachantenne 14 hinweg gespannt.

Die Flachantenne 14 weist eine geometrische Länge L auf, die in den Figuren 2A und 2B mit dem Bezugszeichen 21 gekennzeichnet ist. Orthogonal zur Stromflussrichtung bzw. zu einer Haupterstreckungsrichtung 21 der Flachantenne 14 sind verschiedene Positionen 22, 23, 24 eingezeichnet, an denen die geometrische Länge L der Flachantenne in Abhängigkeit von der Wellenlänge λ des eingespeisten Signals angegeben ist.

So markiert beispielsweise die Gerade 22 eine Position L₁, an der die geometrische Länge der Flachantenne 14 gleich Null (L₁=0) ist. Die Gerade 23 markiert eine Position L₂, an der die geometrische Länge der Flachantenne 14 einer Wellenlänge von ${L}_{2} = \frac{λ}{4}$ entspricht. Die Gerade 24 markiert eine Position L₃, an der die geometrische Länge der Flachantenne 14 einer Wellenlänge von ${L}_{3} = \frac{λ}{2}$ entspricht.

Wie insbesondere in Figur 2A zu erkennen ist, weist die zweite Antenne 13 etwa in der Mitte eine erste vertikale, d.h. orthogonal zur Substratebene 15 gerichtete, Beabstandung 26 von der ersten Hauptseite 11A des Substrats 11 auf. Da die zweite Antenne 13, wie eingangs erwähnt, bogenförmig über die Flachantenne 14 gespannt ist, weist die zweite Antenne 13 jeweils links und rechts von ihrer Mitte eine zweite vertikale Beabstandung 25 sowie eine dritte vertikale Beabstandung 27 auf.

Genauer gesagt weist die zweite Antenne 13 an einer Position, die einer geometrischen Länge ${L}_{2} = \frac{λ}{4}$ der Flachantenne 14 entspricht, eine erste orthogonal zur Substratebene gerichtete Beabstandung 26 von der Flachantenne 14 auf. Ferner weist die zweite Antenne 13 an einer Position, die einer geometrischen Länge *L*₁ = 0 oder ${L}_{3} = \frac{λ}{2}$ der Flachantenne 14 entspricht, eine zweite bzw. dritte orthogonal zur Substratebene gerichtete Beabstandung 25, 27 von der Flachantenne 14 auf, wobei der Betrag der ersten Beabstandung 26 größer ist als der Betrag der zweiten bzw. dritten Beabstandung 25, 27.

Die zweite Antenne 13 weist eine Gesamtlänge von ${L}_{3 D} = \frac{λ}{2}$ auf, d.h. die zweite Antenne 13 ist in diesem Ausführungsbeispiel ein λ/2-Strahler. Die zweite Antenne 13 weist somit etwa in der Mitte 28 ihrer Gesamtlänge ${L}_{3 D} = \frac{λ}{2}$ eine geometrische Länge ${L}_{4} = \frac{λ}{4}$ auf.

Wie in den Figuren 2A und 2B zu sehen ist, liegt die Mitte 28 der zweiten Antenne 13, d.h. diejenige Stelle 28 an der die zweite Antenne 13 eine geometrische Länge ${L}_{4} = \frac{λ}{4}$ aufweist, derjenigen Stelle an der die Flachantenne 14 eine geometrische Länge von ${L}_{2} = \frac{λ}{4}$ aufweist, gegenüber. Das heißt, die zweite Antenne 13 und die Flachantenne 14 sind derart zueinander ausgerichtet, dass sie sich genau dort gegenüber liegen, wo beide Antennen 13, 14 jeweils eine geometrische Länge von ${L}_{2} = {L}_{4} = \frac{λ}{4}$ aufweisen. Darüber hinaus kann die zweite Antenne 13 an genau dieser Stelle die größte vertikale Beabstandung 26 von der Flachantenne 14 aufweisen.

Generell kann bei der erfindungsgemäßen Ndip-Antenne 10 zumindest die Flachantenne 14 oder zumindest die zweite Antenne 13 galvanisch oder kapazitiv mit der Metallisierung 12 auf der zweiten Hauptseite 11B des Substrats 11 gekoppelt sein.

In anderen Worten ausgedrückt, kann entweder die Flachantenne 14 oder die zweite Antenne 13 mit der Metallisierung 12 gekoppelt sein, oder es können sowohl die Flachantenne 14 als auch die zweite Antenne 13 mit der Metallisierung 12 gekoppelt sein.

Die Kopplung kann beispielsweise eine kapazitive Kopplung sein, wie in Figur 2C dargestellt. In diesem Fall könnte die jeweilige Antenne 13, 14 aufgrund der durch das dielektrische Substrat 11 hindurch verlaufenden Verschiebungsstromdichte 29 kapazitiv mit der Metallisierung 12 auf der zweiten Hauptseite 11B des Substrats 11 gekoppelt sein. Die kapazitive Kopplung bzw. die Güte der kapazitiven Kopplung ist dabei abhängig von der Frequenz des eingespeisten Signals.

Die Kopplung kann aber auch beispielsweise eine galvanische Kopplung sein, wie in Figur 2D dargestellt. In diesem Fall könnte die jeweilige Antenne 13, 14 beispielsweise mittels einer durch das Substrat 11 hindurch verlaufenden Durchkontaktierung 30, einem sogenannten Via 30, galvanisch mit der Metallisierung 12 gekoppelt sein.

In der in den Figuren 2A und 2B abgebildeten Ausführungsform ist der Befestigungsbereich 17 kapazitiv mit der Metallisierung 12 gekoppelt.

Sofern die zweite Antenne 13 galvanisch mit dem Befestigungsbereich 17 verbunden ist, ist die zweite Antenne 13 somit auch mit der Metallisierung 12 elektrisch gekoppelt.

Die Metallisierung 12 kann als ein Reflektor dienen. Die Metallisierung 12 kann aber auch als eine stromführende Rückleitung dienen. Figur 3 zeigt eine approximierte schematische Darstellung des Stromverlaufs bzw. der Stromdichteverteilung entlang einer Antenne 13, 14 über deren geometrische Länge L in Abhängigkeit der Wellenlänge λ eines gemeinsamen Funksignals. Das Diagramm bildet den Signalverlauf an den beiden in Figur 2A abgebildeten Antennen 13, 14 ab, wobei beide Antennen 13, 14 mit demselben Signal gespeist werden.

Die Kurve 31 bildet einen approximierten Stromverlauf in der zweiten Antenne 13 ab. Die Kurve 32 stellt einen approximierten Stromverlauf in der Flachantenne 14 dar.

Da die zweite Antenne 13 kurzgeschlossen bzw. abgeschlossen ist, ist ihr Stromverlauf 31 proportional zum Betrag der Cosinus-Funktion $\left|cos\frac{2 {πL}_{3 D}}{λ}\right|$, wobei L_{3D} die auf der x-Achse angetragene geometrische Länge der zweiten Antenne 13 in Abhängigkeit der Wellenlänge λ ist.

Da die Flachantenne 14 hingegen nicht abgeschlossen ist, ist ihr Stromverlauf 32 proportional zum Betrag der Sinus-Funktion $\left|sin\frac{2 {πL}_{FLAT}}{λ}\right|$, wobei L_{FLAT} die auf der x-Achse angetragene geometrische Länge der zweiten Antenne 13 in Abhängigkeit der Wellenlänge λ ist.

Wie in dem in Figur 3 abgebildeten Diagramm zu sehen ist, weist die Kurve 31 an der Stelle L=0 ein Stromstärkemaximum auf. Die Kurve 32 hingegen weist an dieser Stelle

L=0 ein Stromstärkeminimum auf. An der Stelle $L = \frac{λ}{4}$ dreht sich dieses Verhältnis um, d.h. die Kurve 31 weist hier ein Stromstärkeminimum auf, während die Kurve 32 hier ein Stromstärkemaximum aufweist. An der Stelle $L = \frac{λ}{2}$ dreht sich dieses Verhältnis abermals um, d.h. die Kurve 31 weist hier ein Stromstärkemaximum auf, während die Kurve 32 hier ein Stromstärkeminimum aufweist. Somit kommt es zu konstruktiven Interferenzen.

Etwas allgemeiner formuliert kann man sagen, dass die Flachantenne 14 und die zweite Antenne 13 jeweils eine geometrische Länge L_{3D}, L_{FLAT} aufweisen, bei der sich, bei Speisung der Flachantenne 14 und der zweiten Antenne 13 mit demselben Signal, eine Stromdichteverteilung in Form einer stehenden Welle 32 entlang der geometrischen Länge L_{FLAT} der Flachantenne 14 einstellt, die einen Phasenversatz 33 gegenüber einer sich in der zweiten Antenne 13 einstellenden Stromdichteverteilung in Form einer stehenden Welle 31 entlang der geometrischen Länge L_{3D} der zweiten Antenne 13 aufweist, wobei der Betrag des Phasenversatzes |Δ*φ*| = 90° ±20%, oder |Δ*φ*| = 90° ±10%, und bevorzugt 90° beträgt.

Um sicherzustellen, dass die Abstrahlcharakteristik der erfindungsgemäßen Ndip-Antenne 10 einen wahren Hybriden der beiden einzelnen Antennen 13, 14 repräsentiert, werden die zweite Antenne 13 und die Flachantenne 14 derart kombiniert, dass eine Kopplung zwischen den beiden Antennen 13, 14 an denjenigen Punkten minimal ist, wo sie jeweils ihre maximalen Feldstärkewerte aufweisen. Dies resultiert dann in konstruktiver Interferenz, wie in Figur 3 gezeigt ist.

So können beispielsweise die in Figur 2A abgebildete zweite Antenne 13 und die Flachantenne 14 zwei resonante Antennen sein. Das heißt, die Flachantenne 14 ist auf eine erste Resonanzfrequenz abgestimmt und die zweite Antenne 13 ist auf eine zweite Resonanzfrequenz abgestimmt. Die beiden Resonanzfrequenzen sind vorzugsweise gleich.

Die beiden Resonanzfrequenzen können aber auch einen gewissen Toleranzbereich aufweisen, d.h. die erste und die zweite Resonanzfrequenz können leicht voneinander abweichen. Gemäß einer Ausführungsform der Ndip-Antenne weichen die erste und die zweite Resonanzfrequenz hierbei um weniger als 5% voneinander ab. Je geringer die Abweichung ist, desto höher ist der mit der Ndip-Antenne erzielbare Antennengewinn.

Gemäß einer anderen Ausführungsform weichen die erste und die zweite Resonanzfrequenz um 5% oder mehr voneinander ab. Gemäß einer denkbaren Ausführungsform weichen die erste und die zweite Resonanzfrequenz hierbei gleichzeitig um weniger als 30% voneinander ab. Somit kann eine Breitbandigkeit der Ndip-Antenne erzielt werden, d.h. je größer die Abweichung der ersten und zweiten Resonanzfrequenzen ist, desto größer wird das erzielbare Breitbandspektrum. Es ist sozusagen eine Multiband-Ndip-Antenne realisierbar.

Die beiden Antennen 13, 14 sind gemäß der vorhergehenden Beschreibung derart miteinander kombiniert, dass deren gegenseitige Kopplung bei L=0, bei $L = \frac{λ}{4}$ und bei $L = \frac{λ}{2}$ minimal ist.

Wenn die zuvor genannten Kriterien bei der Kombination der Flachantenne 14 mit der zweiten Antenne 13 erfüllt sind, dann können die jeweiligen Abstrahlcharakteristiken dieser beiden Antennen 13, 14 optimal kombiniert werden. Es werden außerdem keine aufwändigen Schaltungen bzw. Phasenschieber benötigt, um die Phasenlage der beiden Antennensignale 31, 32 weitergehend anzupassen.

Die beiden Antennen 13, 14 beeinflussen sich also gegenseitig möglichst wenig, sodass sich der in Figur 3 abgebildete Signalverlauf mit einem Phasenversatz von 90° ergibt, oder anders ausgedrückt, wenn die Strahlungskopplung der beiden Antennen 13, 14 dort minimal ist, wo eine der beiden Antennen 13, 14 ihr Leistungsmaximum aufweist.

Gemäß Ausführungsformen der Erfindung sind die zweite Antenne 13 und die Flachantenne 14 derart ausgelegt, dass sowohl die geometrische Länge L_{FLAT} der Flachantenne 14 als auch die geometrische Länge L_{3D} der zweiten Antenne 13 jeweils einem ganzzahligen Vielfachen von $\frac{λ}{4}$ entspricht.

In diesem Fall beeinflussen sich die beiden Antennen 13, 14 gegenseitig möglichst wenig, wenn die Strahlungskopplung an den Stellen L=0, bei $L = \frac{λ}{4}$ und bei $L = \frac{λ}{2}$ minimal ist.

Bei Einhaltung dieses der Erfindung zugrunde liegenden Kriteriums ist also die Kombination der Abstrahlcharakteristiken beider Antennen 13, 14 zu einer Gesamtabstrahlcharakteristik der erfindungsgemäßen Ndip-Antenne 10 besonders vorteilhaft.

Um dies zu veranschaulichen soll im Folgenden auf die in den Figuren 4A, 4B, 4C und 4D dargestellten Abstrahlcharakteristiken verwiesen werden.

Figur 4A zeigt eine auf einem Substrat 11 angeordnete Patchantenne 14. In dem daneben angeordneten Diagramm ist die Abstrahlcharakteristik dieser Patchantenne 14 dargestellt. Hier ist zu erkennen, dass sich die Hauptkeule 41 im Wesentlichen vertikal nach oben, d.h. von dem Substrat 11 weg erstreckt.

Figur 4B zeigt eine auf einem Substrat 11 angeordnete dreidimensionale Bonddrahtantenne 13. In dem daneben angeordneten Diagramm ist die Abstrahlcharakteristik dieser Bonddrahtantenne 13 dargestellt. Hier ist zu erkennen, dass sich zwei etwa nierenförmige Hauptkeulen 42, 43 im Wesentlichen in der horizontalen Ebene, d.h. entlang der Substratebene, ausbreiten.

Figur 4C zeigt eine, wie zuvor mit Bezug auf Figur 2A beschriebene, erfindungsgemäße Ndip-Antenne 10 mit einer Flachantenne 14 und einer zweiten Antenne 13. In dem daneben abgebildeten Diagramm ist die Abstrahlcharakteristik der Ndip-Antenne 10 gezeigt.

Figur 4D zeigt zum bildlichen Vergleich die zuvor erwähnten Abstrahlcharakteristiken in einem gemeinsamen Diagramm. Hierbei repräsentiert die Kurve 44 die Abstrahlcharakteristik der Flachantenne 14, die Kurve 45 repräsentiert die Abstrahlcharakteristik der zweiten Antenne 13 und die Kurve 46 repräsentiert die Abstrahlcharakteristik der erfindungsgemäßen Ndip-Antenne 10.

Die Kurve 44 zeigt die Abstrahlcharakteristik einer Flachantenne 14. Es ist die zuvor erwähnte Hauptkeule zu erkennen, die sich vorzugsweise in vertikaler Richtung erstreckt.

Die Kurve 45 zeigt die Abstrahlcharakteristik einer zweiten Antenne 13. Es ist zuvor erwähnte nierenförmige Hauptkeule zu erkennen, die sich vorzugsweise horizontal entlang der Substratebene ausbreitet.

Die Kurve 46 zeigt die Abstrahlcharakteristik der erfindungsgemäßen Ndip-Antenne 10. Es ist zu erkennen, dass die Abstrahlung sowohl in vertikaler Richtung als auch in horizontaler Richtung entlang der Substratebene erfolgt. Die erfindungsgemäße Ndip-Antenne 10 erreicht also eine Abstrahlcharakteristik, die den Abstrahlcharakteristiken der einzelnen Antennen 13, 14 deutlich überlegen ist, und zwar so, dass sich die beiden Antennen 13, 14 möglichst wenig gegenseitig beeinflussen und sich die Signale der beiden Antennen 13, 14 dabei möglichst konstruktiv überlagern.

Neben den in Figur 4C und der mit Bezug auf Figur 2A zuvor beschriebenen Ausführungsformen sind weitere Ausführungsformen der erfindungsgemäßen Ndip-Antenne 10 denkbar. Diese weiteren Ausführungsformen sollen nachfolgend unter Bezugnahme auf die Figuren 5A bis 5D beschrieben werden, wobei die Figuren 5A, 5B und 5C eine Reihen- bzw. Seriellschaltung der zweiten Antenne 13 mit der Flachantenne 14 zeigen.

Figur 5A zeigt eine Ndip-Antenne 10 mit einer auf einem Substrat 11 angeordneten Flachantenne 14 und einer auf dem Substrat 11 angeordneten zweiten Antenne 13. Die beiden Antennen 13, 14 sind erfindungsgemäß an einem gemeinsamen Signaleinspeisungsabschnitt 16 miteinander verbunden. Ein erstes Ende 13A bzw. ein erster Anbringungsabschnitt 13A der zweiten Antenne 13 ist auf einem auf dem Substrat 11 angeordneten ersten Befestigungsbereich 17 angeordnet, und ein gegenüberliegendes zweites Ende 13B bzw. ein zweiter Anbringungsabschnitt 13B der zweiten Antenne 13 ist auf dem gemeinsamen Signaleinspeisungsabschnitt 16 angeordnet.

Der erste Anbringungsabschnitt 13A der zweiten Antenne 13 kann mechanisch, und optional galvanisch, mit dem ersten Befestigungsbereich 17 gekoppelt sein. Der zweite Anbringungsabschnitt 13B der zweiten Antenne 13 kann mechanisch, und optional galvanisch, mit dem gemeinsamen Signaleinspeisungsabschnitt 16 gekoppelt sein.

Gemäß dieses Ausführungsbeispiels ist der erste Befestigungsbereich 17 bezüglich des Signaleinspeisungsabschnitts 16 gegenüberliegend von der Flachantenne 14 angeordnet, sodass der Signaleinspeisungsabschnitt 16 räumlich zwischen dem ersten Befestigungsbereich 17 und der Flachantenne 14 angeordnet ist, wobei der erste Befestigungsbereich 17, der Signaleinspeisungsabschnitt 16 und die Flachantenne 14 alle entlang einer gemeinsamen Geraden 51 angeordnet sind.

Figur 5B zeigt ein weiteres Ausführungsbeispiel. Dieses Ausführungsbeispiel unterscheidet sich von dem zuvor mit Bezug auf Figur 5A beschriebenen Ausführungsbeispiel dadurch, dass der erste Befestigungsbereich 17 um 90° versetzt angeordnet ist.

Bei dem in Figur 5B abgebildeten Ausführungsbeispiel sind also die Flachantenne 14 und der gemeinsame Signaleinspeisungsabschnitt 16 entlang einer ersten gemeinsamen Geraden 52 angeordnet, und der erste Befestigungsbereich 17 und der gemeinsame Signaleinspeisungsabschnitt 16 sind entlang einer zweiten gemeinsamen Geraden 53 angeordnet, wobei die erste gemeinsame Gerade 52 und die zweite gemeinsame Gerade 53 orthogonal zueinander verlaufen.

Prinzipiell kann der zweite Befestigungsbereich 17 bzw. der nicht auf dem gemeinsamen Signaleinspeisungsabschnitt 16 angeordnete erste Anbringungsabschnitt 13A der zweiten Antenne 13 an einer beliebigen Stelle, d.h. 360° um die Flachantenne 14 herum, auf dem Substrat 11 angeordnet sein.

Figur 5C zeigt ein nicht zur Erfindung gehöriges Beispiel mit einer auf einem Substrat 11 angeordneten Flachantenne 14 und einer auf dem Substrat 11 angeordneten zweiten Antenne 13. Ein Unterschied zu den zuvor erwähnten Ausführungsbeispielen liegt darin, dass ein erstes Ende 13A bzw. ein erster Anbringungsabschnitt 13A der zweiten Antenne 13 zwar weiterhin auf dem Befestigungsbereich 17 angeordnet ist. Das zweite Ende 13B bzw. der zweite Anbringungsabschnitt 13B ist jedoch auf der Flachantenne 14 angeordnet und kann mit der Flachantenne 14 mechanisch, sowie optional galvanisch, gekoppelt sein.

Gemäß dieser Ausführungsform ist also ein erster Anbringungsabschnitt 13A der zweiten Antenne 13 auf dem Substrat 11, bzw. dem ersten Befestigungsbereich 17, angeordnet und ein zweiter Anbringungsabschnitt 13B der zweiten Antenne 13 ist auf der Flachantenne 14 angeordnet.

Der erste Anbringungsabschnitt 13A der zweiten Antenne 13 kann mechanisch, und optional galvanisch, mit dem ersten Befestigungsbereich 17 gekoppelt sein. Der zweite Anbringungsabschnitt 13B der zweiten Antenne 13 kann mechanisch, und optional galvanisch, mit der Flachantenne 14 gekoppelt sein.

Prinzipiell kann der zweite Befestigungsbereich 17 bzw. der nicht mit der Flachantenne 14 gekoppelte erste Anbringungsabschnitt 13A der zweiten Antenne 13 an einer beliebigen Stelle, d.h. 360° um die Flachantenne 14 herum, auf dem Substrat 11 angeordnet sein.

Figur 5D zeigt ein weiteres Ausführungsbeispiel mit einer auf einem Substrat 11 angeordneten Flachantenne 14 und einer auf dem Substrat 11 angeordneten zweiten Antenne 13. Ein Unterschied zu den zuvor erwähnten Ausführungsbeispielen liegt darin, dass ein erstes Ende 13A bzw. ein erster Anbringungsabschnitt 13A der zweiten Antenne 13 auf der Flachantenne 14 angeordnet ist, während das zweite Ende 13B bzw. der zweite Anbringungsabschnitt 13B der zweiten Antenne 13 auf dem gemeinsamen Signaleinspeisungsabschnitt 16 angeordnet ist.

Der erste Anbringungsabschnitt 13A der zweiten Antenne 13 kann mechanisch, und optional galvanisch, mit der Flachantenne 14 gekoppelt sein. Der zweite Anbringungsabschnitt 13B der zweiten Antenne 13 kann mechanisch, und optional galvanisch, mit dem gemeinsamen Signaleinspeisungsabschnitt 16 gekoppelt sein.

Gemäß Ausführungsbeispielen der vorliegenden Erfindung kann die zweite Antenne 13 eine Bonddrahtantenne sein, die mindestens einen Bonddraht 13 aufweist. Alternativ kann die zweite Antenne 13 eine Bändchenbondantenne (engl. Ribbon Bond Antenna) sein, die mindestens ein Leiterband bzw. ein Bändchen (engl. Ribbon) aufweist.

Alternative Ausführungsformen sehen vor, dass die zweite Antenne 13 eine Bonddrahtantenne ist, die mindestens zwei Bonddrähte 13 aufweist, oder dass die zweite Antenne 13 eine Bändchenbondantenne ist, die mindestens zwei Bändchen aufweist. Dadurch kann die Performanz der Ndip-Antenne 10 verbessert werden.

Die mindestens zwei oder mehr Bonddrähte beziehungsweise Bändchen können entweder gleich lang sein, oder sie können voneinander unterschiedliche Längen aufweisen. Die mindestens zwei Bonddrähte beziehungsweise Bändchen können jeweils auf denselben Stellen angeordnet sein, zum Beispiel auf dem gemeinsamen Signaleinspeisungsabschnitt 16 und auf dem ersten Befestigungsbereich 17. In diesem Fall handelt es sich um eine zweite Antenne 13, die mehrere Bonddrähte beziehungsweise Bändchen aufweist.

Figur 6 zeigt ein weiteres Ausführungsbeispiel einer erfindungsgemäßen Ndip-Antenne 10. Die Ndip-Antenne 10 weist hier zusätzlich zu der zuvor erwähnten zweiten Antenne 13 mindestens eine weitere zweite Antenne 13', 13", 13‴ auf, die ebenfalls als dreidimensionale Antennen ausgestaltet sein können. Jede dieser weiteren dreidimensionalen Antennen 13', 13", 13‴ kann, wie zuvor beschrieben, wiederum zwei oder mehr Bonddrähte beziehungsweise Bändchen aufweisen.

Gemäß eines Ausführungsbeispiels weist die Ndip-Antenne 10 hier eine weitere zweite Antenne 13' und einen auf der ersten Hauptseite 11A des Substrats 11 angeordneten zweiten Befestigungsbereich 17' auf. Der erste Befestigungsbereich 17 und der zweite Befestigungsbereich 17' können galvanisch voneinander getrennt sein. Ein erster Anbringungsabschnitt 13A' der einen weiteren zweiten Antenne 13' ist auf dem zweiten Befestigungsbereich 17' angeordnet.

Ein zweiter Anbringungsabschnitt 13B' der einen weiteren zweiten Antenne 13' ist auf dem gemeinsamen Signaleinspeisungsabschnitt 16 angeordnet.

Gegebenenfalls zusätzlich kann die eine weitere zweite bzw. eine nochmals weitere (dritte) zweite Antenne auf dem ersten Befestigungsbereich 17 und dem zweiten Befestigungsbereich 17' angeordnet sein. Dies ist in Form der in Strichlinien dargestellten optionalen (dritten) zweiten Antenne 13" dargestellt. Hier ist ein erster Anbringungsabschnitt 13A" auf dem zweiten Befestigungsbereich 17' angeordnet und ein zweiter Anbringungsabschnitt 13B" ist auf dem ersten Befestigungsbereich 17 angeordnet.

Gegebenenfalls zusätzlich kann die zweite bzw. eine nochmals zusätzliche (vierte) dreidimensionale Antenne an dem ersten Befestigungsbereich 17 und auf der Flachantenne 14 angeordnet sein. Dies ist in Form der in Strichlinien dargestellten optionalen nochmals zusätzlichen (vierten) zweiten Antenne 13‴ dargestellt. Hier ist ein erster Anbringungsabschnitt 13A‴ auf dem zweiten Befestigungsbereich 17' angeordnet und ein zweiter Anbringungsabschnitt 13B‴ ist auf der Flachantenne 14 angeordnet.

Eine solche weitere zweite Antenne 13', 13", 13‴ kann generell mit jeder der in den Figuren 5A, 5B und 5D abgebildeten Ausführungsformen kombinierbar sein.

Figur 7 zeigt eine weitere Ausführungsform mit einem erfindungsgemäßen Antennenarray 100. Das Antennenarray 100 weist eine Ndip-Antenne 10, wie sie zuvor mit Bezug auf die Figuren 2A bis 6 beschrieben wurde, auf. Das heißt, das Antennenarray 100 weist eine Ndip-Antenne 10 mit einer auf einem Substrat 11 angeordneten Flachantenne 14 und einer auf dem Substrat 11 angeordneten zweiten Antenne 13 auf.

Zusätzlich weist das Antennenarray 100 eine zweite Antennenvorrichtung 70 auf, die auf demselben Substrat 11 angeordnet ist. Die zweite Antennenvorrichtung 70 entspricht vom Aufbau her, sowie hinsichtlich ihrer möglichen Ausgestaltungen, der zuvor beschriebenen Ndip-Antenne 10.

Die zweite Antennenvorrichtung 70 weist also ebenfalls eine auf der ersten Hauptseite 11A des Substrats 11 angeordnete zweite Flachantenne 74 und mindestens eine weitere zweite dreidimensionale Antenne 73 auf.

Die zweite Flachantenne 74 erstreckt sich in einer Ebene parallel zu einer der beiden Hauptseiten 11A, 11B des Substrats 11, und die mindestens eine weitere zweite Antenne 73 ist zumindest abschnittsweise von der ersten Hauptseite 11A des Substrats 11 beabstandet.

Ebenso analog zu der ersten Ndip-Antenne 10 sind bei der zweiten Antennenvorrichtung 70 die mindestens eine weitere zweite Antenne 73 und die zweite Flachantenne 74 galvanisch miteinander verbunden. Gemäß eines ersten Ausführungsbeispiels weisen die mindestens eine weitere zweite Antenne 73 und die zweite Flachantenne 74 einen gemeinsamen Signaleinspeisungsabschnitt 76 auf. Gemäß eines alternativen Ausführungsbeispiels sind die mindestens eine weitere zweite Antenne 73 und die zweite Flachantenne 74 seriell gekoppelt.

Wie zuvor erwähnt, kann auch die zweite Antennenvorrichtung 70 dieselben Ausführungsformen aufweisen, wie sie zuvor mit Bezug auf die Figuren 2 bis 6 beschrieben wurden.

Figur 8A zeigt ein weiteres Ausführungsbeispiel eines erfindungsgemäßen Antennenarrays 100. Figur 8A soll veranschaulichen, dass auf dem gemeinsamen Substrat 11 eine beliebige Anzahl von n Ndip-Antennen 10 vorgesehen sein können, die zusammen ein erfindungsgemäßes Antennenarray 100 bilden.

So ist in Figur 8B exemplarisch ein erfindungsgemäßes Antennenarray 100 mit drei Ndip-Antennen 10, 70, 80 gezeigt, die alle gemeinsam auf einem Substrat 11 angeordnet sind. All die zuvor mit Bezug auf eine einzelne Ndip-Antenne 10 erwähnten Merkmale und Funktionen gelten im selben Maße auch für jede einzelne der in Figur 8B abgebildeten Ndip-Antennen 10, 70, 80.

Jede der zuvor beschriebenen erfindungsgemäßen, auch als Ndip-Antenne bezeichnete, Antennenvorrichtungen 10 kann als eine rekonfigurierbare und/oder steuerbare Antennenvorrichtung ausgebildet sein. Eine solche Ndip-Antenne 10 weist ein Mittel zum Steuern der Phase und/oder der Amplitude der zweiten Antenne 13 und/oder der Flachantenne 14 auf. Ein solches Mittel kann beispielsweise ein Schalter sein, der ausgebildet ist, um das an der zweiten Antenne 13 und/oder der Flachantenne 14 anliegende Signal so zu schalten, dass die Amplitude und/oder die Phase dieses Signals steuerbar ist. Alternativ oder zusätzlich kann die zweite Antenne 13 und/oder die Flachantenne 14 rekonfigurierbar sein, sodass der Nullpunktdurchgang des anliegenden Signals neu bestimmt werden kann.

Figur 9A zeigt eine schematische Seitenschnittansicht einer Antennenvorrichtung 90 gemäß einem Ausführungsbeispiel. Die Antennenvorrichtung 90 umfasst ein Gehäuse 34 in dessen Inneren eine Antennenvorrichtung angeordnet ist, etwa die Ndip-Antenne 10. Das Gehäuse 34 ist zumindest bereichsweise umfassend ein dielektrisches oder elektrisch isolierendes Material gebildet, um einen Austritt des Funksignals aus dem Gehäuse 34 zu ermöglichen. Beispielsweise kann das Gehäuse 34 ein Kunststoffmaterial oder ein Glasmaterial umfassen. Kunststoffmaterial kann während einer Vereinzelung und Verkapselung der Ndip-Antenne 10 aus einem Wafer heraus angeordnet werden. Alternativ oder zusätzlich kann ein oder mehrere Antennenarrays 100 gemäß hierin beschriebenen Ausführungsformen im Inneren des Gehäuses 34 angeordnet sein. Ein Innenvolumen 36 des Gehäuses 34 kann zumindest teilweise mit einem Gas, wie etwa Luft oder einem Material mit einer geringen Dielektrizitätskonstante oder zu einem geringen Leistungsverlust führendem Material gefüllt sein.

Das Gehäuse 34 umfasst einen Anschluss 38, der mit der Ndip-Antenne 10 verbunden ist. Der Anschluss 38 ist konfiguriert, um mit einem Signalausgang eines Hochfrequenz-Chips verbunden zu werden. Das bedeutet, dass über den Anschluss 38 beispielsweise ein Hochfrequenzsignal empfangen werden kann, das von der Ndip-Antenne 10 in ein Funksignal gewandelt werden kann. Das Gehäuse 34 kann einen weiteren Anschluss aufweisen, der mit der Metallisierung 12 verbunden ist. Alternativ kann die Metallisierung 12 auch eine Außenwand des Gehäuses 34 bilden, um eine Kontaktierung der Metallisierung 12 mit anderen Komponenten auf einfachem Wege zu ermöglichen. Der Anschluss 38 kann mit der elektrisch leitfähigen Struktur verbunden sein, die bspw. als Via ausgeführt ist. Der Anschluss 38 kann zum Bereitstellen einer vertikalen Verbindung zu der Ndip-Antenne 10 dienen, um die Ndip-Antenne 10 anzuregen, etwa mittels einer Sondenspeisung (engl.: Probe feed). Somit kann der Anschluss 38 einen Kontakt zur Umgebung der Antennenvorrichtung 90 bereitstellen.

Figur 9B zeigt eine schematische Seitenschnittansicht einer Antennenvorrichtung 90' gemäß einem Ausführungsbeispiel, bei der das Gehäuse 34 im Vergleich zu Figur 9A als Struktur ausgeführt ist, die ausgebildet ist, um eine Abstrahlcharakteristik des Funksignals 26 zu beeinflussen. Eine solche Struktur kann bspw. als Linse bezeichnet werden. Bspw. kann die Struktur des Gehäuses 34 ausgebildet sein, um das Funksignal der Ndip-Antenne zu bündeln. Bspw. kann das Innere 36 des Gehäuses 34 zumindest teilweise mit einem dielektrischen Material gefüllt sein und eine äußere Form des Gehäuses 34 eine konkave oder konvexe Form aufweisen, um eine streuende oder bündelnde Funktion der Linse zu erhalten.

Nachfolgend soll die Erfindung noch einmal in anderen Worten kurz zusammengefasst werden.

Die vorliegende Erfindung betrifft eine neuartige Ndip-Antenne 10 mit den Merkmalen von Anspruch 1. Diese Ndip-Antenne 10 löst die eingangs erwähnten Nachteile und Probleme des Stands der Technik, die sich aus vielen technischen Limitierungen bei bekannten Antennen ergeben.

Die erfindungsgemäße Ndip-Antenne 10 kann als eine Hybridantenne bezeichnet werden, die aus einer Kombination von einer oder mehreren zweiten Antennen 13, 13', 13", 13‴ (z.B. Bonddrahtantennen, Bändchenbondantennen, etc.) mit einer oder mehreren Flachantennen 14, 74 (z.B. Patch, Monopol, Dipol, etc.) erreichbar ist, um eine gewünschte Performance zu erzielen, die mit einer einzelnen dreidimensionalen bzw. Flachantenne nicht erzielbar ist.

Um sicherzustellen, dass die Abstrahlcharakteristik der erfindungsgemäßen Ndip-Antenne 10 einen wahren Hybriden der beiden einzelnen Antennen 13, 14 repräsentiert, werden die zweite Antenne 13 und die Flachantenne 14 derart kombiniert, dass eine Strahlungskopplung zwischen den beiden Antennen 13, 14 an denjenigen Punkten minimal ist, wo sie jeweils ihre maximalen Feldstärkewerte aufweisen. Dies resultiert dann in konstruktiver Interferenz.

Beispielsweise weist die in Figur 2 abgebildete Ndip-Antenne 10 zwei resonante Antennen, z.B. ein Patch 14 und eine Bonddrahtantenne 13, auf. Diese beiden Antennen 13, 14 sind derart miteinander kombiniert, dass die Strahlungskopplung an den Stellen **L=0,** L=λ/4 und L=λ/2 minimal ist, wobei L die geometrische Länge der jeweiligen Antenne 13, 14 und λ die Wellenlänge des gemeinsam eingespeisten Signals ist.

Wenn also beispielsweise die in Figur 2 abgebildete Ndip-Antenne 10 an dem gemeinsamen Signaleinspeisungsabschnitt 16 angeregt wird, stellt sich jeweils eine stehende Welle an der Flachantenne 14 und an der zweiten Antenne 13 ein. Die Stromverteilung auf dem Patch 14 ist proportional zu $\left|sin\frac{2 πL}{λ}\right|$, weil das Patch 14 ein offenes Ende hat, d.h. die Patchantenne 14 ist nicht abgeschlossen. An der zweiten Antenne 13 stellt sich eine Stromverteilung ein, die proportional zu $\left|cos\frac{2 πL}{λ}\right|$ ist, weil das Ende der zweiten Antenne 13 abgeschlossen bzw. kurzgeschlossen ist.

Deshalb liegt der Maximalwert des Stroms auf der zweiten Antenne 13 etwa dort, wo der Minimalwert des Stroms der Patchantenne 14 liegt, wie in Figur 3 gezeigt. Aus diesem Grund strahlt die erfindungsgemäße Ndip-Antenne 10 sehr gut sowohl in die horizontale (azimuthal) Ebene als auch in die vertikale (elevation) Ebene ab, wie in Figur 4C gezeigt ist.

Die Anfangs- und Endpunkte der zweiten Antenne 13 (z.B. Drahtenden bzw. Drahtspitzen) können beispielsweise auf dem gemeinsamen Signaleinspeisungsabschnitt 16 und dem ersten Befestigungsbereich 17 liegen. Zumindest einer der beiden Endpunkte kann aber auch beliebig, 360° um die Flachantenne 14 herum, auf dem Substrat 11 angeordnet sein.

Es kann auch eine Vielzahl an Drähten, Bändchen, etc. genutzt werden. In diesem Fall (siehe Figur 6) könnte beispielsweise ein Draht 13 bzw. Bändchen 13, etc. an dem gemeinsamen Signaleinspeisungsabschnitt 16 und dem ersten Befestigungsbereich 17 angeordnet sein, während ein anderer Draht bzw. Bändchen 13', 13", 13‴ an anderen Stellen auf dem Substrat 11, der Flachantenne 14, dem ersten und/oder einem zweiten Befestigungsbereich 17, 17' und/oder dem gemeinsamen Signaleinspeisungsabschnitt 16 angeordnet ist.

Die Anzahl und die Position der zweiten Antenne 13 kann variiert werden, um die Abstrahlcharakteristik der Ndip-Antenne 10 zu verändern. Diese Abstrahlcharakteristik kann auch einstellbar sein, z.B. in Abhängigkeit davon, ob die Flachantenne 14 am Anfang oder am Ende der zweiten Antenne 13 angeordnet ist.

Zwei oder mehrere Ndip-Antennen 10, 70, die auf einem gemeinsamen Substrat 11 angeordnet sein können, können auch zu einem Antennenarray 100 kombiniert werden.

Die erfindungsgemäße Ndip-Antenne 10 kann auch so konstruiert werden, dass sie eine sehr hohe Bandbreite im Vergleich zu konventionellen Antennen aufweist. Um das zu erreichen, können die zweite Antenne 13 und die Flachantenne 14 derart optimiert werden, dass ihre Resonanzfrequenzen gegenseitig überlappen. Die resultierende Bandbreite wird somit wesentlich größer sein als die Bandbreite konventioneller Antennen.

Die erfindungsgemäße Ndip-Antenne 10 kann außerdem als eine Multiband-Antenne konstruiert werden. Um dies zu erreichen, können die zweite Antenne 13 und die Flachantenne 14 auf jeweils unterschiedliche Resonanzfrequenzen bzw. auf Vielfache der Grundresonanzfrequenz hin optimiert werden. Somit können mehrere Übertragungsbänder erzielt werden.

Da mindestens eine der beiden Antennen 13, 14 der erfindungsgemäßen Ndip-Antenne 10 immer von dem dielektrischen Substrat 11 vertikal beabstandet bzw. "aufgehängt" ist, werden die meisten mit Dielektrika verbundenen Verluste (z.B. Verluste aufgrund von Oberflächenwellen, Leitfähigkeit des Dielektrikums und Verlustfaktor) minimiert. Aus diesem Grund kann eine wesentlich höhere Strahlungseffizienz mit der erfindungsgemäßen Ndip-Antenne 10 erzielt werden.

Um z.B. Umgebungsluft als ein die zweite Antenne 13 umgebendes Dielektrikum beizubehalten, kann beispielsweise eine Abdeckung, z.B. ein Glasdeckel vorgesehen sein, um die erfindungsgemäße Ndip-Antenne 10 abzudecken. Diese Abdeckung kann beispielsweise auf der ersten Hauptseite 11A des Substrats 11 angeordnet sein, um zumindest die zweite Antenne 13 abzudecken.

Die Ndip-Antenne 10 kann auf unterschiedliche Weise gespeist werden. Hierfür kann zum Beispiel eine planare Speisung (z.B. Mikrostreifenleitung, komplanare Speisung) genutzt werden. Alternativ oder zusätzlich kann beispielsweise der gemeinsame Signaleinspeisungsabschnitt 16 mit einer Streifenleitung (engl.: Microstrip) verbunden werden, um ein elektrisches Signal zu erhalten. Alternativ oder zusätzlich kann das elektrische Signal mittels elektromagnetischer Kopplung, etwa durch eine sogenannte Aperturkopplung (engl.: Aperture Feed) oder durch eine Nahfeldspeisung (engl.: Proximity Feed), und/oder durch eine vertikale Kontaktierung gespeist werden, etwa unter Nutzung einer Durchkontaktierung (Via).

Eine rekonfigurierbare Ndip-Antenne 10 kann beispielsweise dadurch realisiert werden, dass ein Schalter zwischen der zweiten Antenne 13 und der Flachantenne 14 angeordnet wird. Wenn beispielsweise ein Schalter an dem gemeinsamen Signaleinspeisungsabschnitt 16 (Figur 2) angeordnet wird, kann der Stromfluss zu der zweiten Antenne 13 und zu der Flachantenne 14 kontrolliert werden. Indem der Stromfluss der einzelnen Antennen 13, 14 kontrolliert wird, kann auch die Abstrahlcharakteristik der Ndip-Antenne 10 kontrolliert werden.

Die zweite Antenne 13 und die Flachantenne 14 können parallel oder in Reihe geschaltet werden.

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

## Patentansprüche

1. Antennenvorrichtung (10) mit
einem Substrat (11) mit einer ersten, oberen Hauptseite (11A) und einer der ersten, oberen Hauptseite (11A) gegenüberliegenden zweiten, unteren Hauptseite (11B),
wobei auf der ersten Hauptseite (11A) des Substrats (11) mindestens eine erste Antenne (14) und mindestens eine zweite Antenne (13) angeordnet sind,
wobei auf der zweiten Hauptseite (11B) des Substrats (11), gegenüberliegend von den beiden Antennen (13, 14), zumindest abschnittsweise eine Metallisierung (12) angeordnet ist,
wobei die erste Antenne (14) eine Flachantenne ist, die sich in einer Ebene (15) parallel zu einer der beiden Hauptseiten (11A, 11B) des Substrats (11) erstreckt, und wobei die Flachantenne (14) flach auf der Oberfläche der ersten Hauptseite (11A) des Substrats (11) angeordnet ist,
wobei sich die zweite Antenne (13) im Vergleich zur Flachantenne (14) in zumindest eine weitere Raumrichtung erstreckt und zumindest abschnittsweise von der ersten Hauptseite (11A) des Substrats (11) beabstandet ist, und
wobei die zweite Antenne (13) und die Flachantenne (14) an einem gemeinsamen Signaleinspeisungsabschnitt (16) galvanisch miteinander verbunden sind,
wobei die Flachantenne (14) eine Hauptkeule (41) aufweist, die sich im Wesentlichen vertikal nach oben, d.h. von dem Substrat (11) weg, erstreckt, wodurch die Flachantenne (14) ausgestaltet ist, um in eine, bezüglich der Substratebene, vertikale Richtung abzustrahlen, und
die zweite Antenne (13) eine Hauptkeule aufweist, die sich im Wesentlichen in der horizontalen Ebene, d.h. entlang der Substratebene, ausbreitet, wodurch die zweite Antenne (13) ausgestaltet ist, um in eine, bezüglich der Substratebene, horizontale Richtung abzustrahlen.

2. Antennenvorrichtung (10) nach Anspruch 1,
wobei die Flachantenne (14) und die zweite Antenne (13) derart kombiniert sind, dass eine Strahlungskopplung zwischen den beiden Antennen (13, 14) an denjenigen Punkten minimal ist, wo sie jeweils ihre maximalen Feldstärkewerte aufweisen.

3. Antennenvorrichtung (10) nach Anspruch 1 oder 2,
wobei sich die zweite Antenne (13) von einem ersten Punkt (13A) auf der Oberfläche der ersten Hauptseite (11A) des Substrats (11) zu einem zweiten Punkt (13B) auf der Oberfläche der ersten Hauptseite (11A) des Substrats (11) erstreckt und zwischen diesen beiden Punkten (13A, 13B) von der Oberfläche der ersten Hauptseite (11A) des Substrats (11) beabstandet ist.

4. Antennenvorrichtung (10) nach einem der Ansprüche 1 bis 3,
wobei die zweite Antenne (13) von dem Substrat (11) vertikal beabstandet aufgehängt ist.

5. Antennenvorrichtung (10) nach einem der Ansprüche 1 bis **4,**
wobei die zweite Antenne (13), beabstandet von der Flachantenne (14), über die gesamte Flachantenne 14 hinweg verläuft.

6. Antennenvorrichtung (10) nach einem der Ansprüche 1 bis 5,
wobei die zweite Antenne (13) bogenförmig über die Flachantenne (14) gespannt ist.

7. Antennenvorrichtung (10) nach einem der Ansprüche 1 bis 6,
wobei die Flachantenne (14) eine Ausdehnung parallel zur Substratebene (15) aufweist,
wobei die Flachantenne (14) eine geometrische Länge L_{FLAT} aufweist, die sich entlang einer Richtung parallel zu ihrer Ausdehnung bemisst, und
wobei die zweite Antenne (13) eine geometrische Länge L_{3D} aufweist, die sich entlang einer Richtung parallel zur Ausdehnung der Flachantenne (14) sowie entlang einer Richtung orthogonal zur Ausdehnung der Flachantenne (14) bemisst,
wobei sich, bei Speisung der Flachantenne (14) und der zweiten Antenne (13) mit demselben Signal, eine Stromdichteverteilung in Form einer stehenden Welle entlang der geometrischen Länge L_{FLAT} der Flachantenne (14) einstellt, die einen Phasenversatz (Δφ) gegenüber einer sich in der zweiten Antenne (13) einstellenden Stromdichteverteilung in Form einer stehenden Welle entlang der geometrischen Länge L_{3D} der zweiten Antenne (13) aufweist, wobei der Betrag des Phasenversatzes 90° ±20%, oder 90° ±10%, und bevorzugt 90° beträgt.

8. Antennenvorrichtung (10) nach einem der Ansprüche 1 bis 7,
wobei die Flachantenne (14) und die zweite Antenne (13) miteinander kurzgeschlossen sind, wobei sich bei der Flachantenne (14) eine Stromdichteverteilung einstellt, die proportional zu $\left|sin\frac{2 π ⋅ L}{λ}\right|$ ist, und bei der sich bei der zweiten Antenne (13) eine Stromdichteverteilung einstellt, die proportional zu $\left|cos\frac{2 π ⋅ L}{λ}\right|$ ist, wobei L eine in Stromflussrichtung betrachtete geometrische Länge der jeweiligen Antenne (13, 14) ist und λ die Wellenlänge des eingespeisten Signals ist.

9. Antennenvorrichtung (10) nach einem der vorhergehenden Ansprüche,
wobei die Flachantenne (14) eine Ausdehnung parallel zur Substratebene (15) aufweist,
wobei die Flachantenne (14) eine geometrische Länge L_{FLAT} aufweist, die sich entlang einer Richtung parallel zu ihrer Ausdehnung bemisst, und
wobei die zweite Antenne (13) eine geometrische Länge L_{3D} aufweist, die sich entlang einer Richtung parallel zur Ausdehnung der Flachantenne (14) sowie entlang einer Richtung orthogonal zur Ausdehnung der Flachantenne (14) bemisst,
wobei sowohl die geometrische Länge L_{FLAT} der Flachantenne (14) als auch die geometrische Länge L_{3D} der zweiten Antenne (13) jeweils einem ganzzahligen
Vielfachen von λ/4 entspricht, wobei λ die Wellenlänge des eingespeisten Signals ist.

10. Antennenvorrichtung (10) nach einem der vorhergehenden Ansprüche,
wobei die Flachantenne (14) und die zweite Antenne (13) jeweils resonante Antennen sind, wobei die Flachantenne (14) auf eine erste Resonanzfrequenz abgestimmt ist, und die zweite Antenne (13) auf eine zweite Resonanzfrequenz abgestimmt ist, wobei die erste und die zweite Resonanzfrequenz um weniger als 5% voneinander abweichen.

11. Antennenvorrichtung (10) nach einem der Ansprüche 1 bis 9,
wobei die Flachantenne (14) und die zweite Antenne (13) jeweils resonante Antennen sind, wobei die Flachantenne (14) auf eine erste Resonanzfrequenz abgestimmt ist, und die zweite Antenne (13) auf eine zweite Resonanzfrequenz abgestimmt ist, wobei die erste und die zweite Resonanzfrequenz um 5% oder mehr voneinander abweichen.

12. Antennenvorrichtung (10) nach einem der vorhergehenden Ansprüche,
wobei zumindest die zweite Antenne (13) galvanisch oder kapazitiv mit der Metallisierung (12) auf der zweiten Hauptseite (11B) des Substrats (11) gekoppelt ist.

13. Antennenvorrichtung (10) nach einem der vorhergehenden Ansprüche,
wobei ein erster Anbringungsabschnitt (13A) der zweiten Antenne (13) auf einem auf der ersten Hauptseite (11A) des Substrats (11) angeordneten ersten Befestigungsbereich (17) angeordnet ist, und ein zweiter Anbringungsabschnitt (13B) der zweiten Antenne (13) auf der Flachantenne (14) oder auf dem gemeinsamen Signaleinspeisungsabschnitt (16) angeordnet ist.

14. Antennenvorrichtung (10) nach Anspruch 13,
wobei der erste Befestigungsbereich (17) galvanisch oder kapazitiv mit der Metallisierung (12) auf der zweiten Hauptseite (11B) des Substrats (11) verbunden ist.

15. Antennenvorrichtung (10) nach Anspruch 13 oder 14,
wobei der erste Befestigungsbereich (17) bezüglich der Flachantenne (14) gegenüberliegend von dem gemeinsamen Signaleinspeisungsabschnitt (16) angeordnet ist, und wobei sich die zweite Antenne (13) zwischen dem gemeinsamen Signaleinspeisungsabschnitt (16) und dem ersten Befestigungsbereich (17) zumindest abschnittsweise über die Flachantenne (14) hinweg erstreckt und dabei in einer Richtung (26) orthogonal zur Substratebene (15) von der Flachantenne (14) beabstandet ist.

16. Antennenvorrichtung (10) nach Anspruch 15,
wobei die Flachantenne (14) eine Ausdehnung parallel zur Substratebene (15) aufweist,
wobei die Flachantenne (14) eine geometrische Länge L_{FLAT} aufweist, die sich parallel zu ihrer Ausdehnung bemisst, und
wobei die zweite Antenne (13) an einer Position, die einer geometrischen Länge ${L}_{FLAT} = \frac{λ}{4}$ der Flachantenne (14) entspricht, eine erste orthogonal zur Substratebene (15) gerichtete Beabstandung (26) von der Flachantenne (14) aufweist, und
wobei die zweite Antenne (13) an einer Position, die einer geometrischen Länge *L_{FLAT} =* 0 oder ${L}_{FLAT} = \frac{λ}{2}$ der Flachantenne (14) entspricht, eine zweite orthogonal zur Substratebene (15) gerichtete Beabstandung (25, 27) von der Flachantenne (14) aufweist, wobei λ die Wellenlänge des eingespeisten Signals ist und der Betrag der ersten Beabstandung (26) größer ist als der Betrag der zweiten Beabstandung (25, 27).

17. Antennenvorrichtung (10) nach Anspruch 13 oder 14,
wobei der erste Befestigungsbereich (17) bezüglich des gemeinsamen Signaleinspeisungsabschnitts (16) gegenüberliegend von der Flachantenne (14) angeordnet ist, sodass der gemeinsame Signaleinspeisungsabschnitt (16) räumlich zwischen dem ersten Befestigungsbereich (17) und der Flachantenne (14) angeordnet ist, wobei der erste Befestigungsbereich (17), der gemeinsame Signaleinspeisungsabschnitt (16) und die Flachantenne (14) alle entlang einer gemeinsamen Geraden (51) angeordnet sind.

18. Antennenvorrichtung (10) nach Anspruch 13 oder 14,
wobei die Flachantenne (14) und der gemeinsame Signaleinspeisungsabschnitt (16) entlang einer ersten gemeinsamen Geraden (52) angeordnet sind, und der erste Befestigungsbereich (17) und der gemeinsame Signaleinspeisungsabschnitt (16) entlang einer zweiten gemeinsamen Geraden (53) angeordnet sind, wobei die erste gemeinsame Gerade (52) und die zweite gemeinsame Gerade (53) orthogonal zueinander verlaufen.

19. Antennenvorrichtung (10) nach einem der Ansprüche 1 bis 12,
wobei ein erster Anbringungsabschnitt (13A) der zweiten Antenne (13) auf der Flachantenne (14) und ein zweiter Anbringungsabschnitt (13B) der zweiten Antenne (13) auf dem gemeinsamen Signaleinspeisungsabschnitt (16) angeordnet ist.

20. Antennenvorrichtung (10) nach einem der vorhergehenden Ansprüche,
wobei die zweite Antenne (13) eine Bonddrahtantenne ist, die mindestens einen Bonddraht (13) aufweist, oder wobei die zweite Antenne eine Bändchenbondantenne ist, die mindestens ein Bändchen aufweist.

21. Antennenvorrichtung (10) nach einem der vorhergehenden Ansprüche,
wobei die zweite Antenne (13) eine Bonddrahtantenne ist, die mindestens zwei Bonddrähte (13) aufweist, oder wobei die zweite Antenne eine Bändchenbondantenne ist, die mindestens zwei Bändchen aufweist.

22. Antennenvorrichtung (10) nach einem der vorhergehenden Ansprüche,
wobei die Antennenvorrichtung (10) mindestens eine weitere zweite Antenne (13', 13", 13‴) und einen auf der ersten Hauptseite (11A) des Substrats (11) angeordneten zweiten Befestigungsbereich (17') aufweist,
wobei ein erster Anbringungsabschnitt (13A', 13A", 13A‴) der mindestens einen weiteren zweiten Antenne (13', 13", 13‴) auf dem zweiten Befestigungsbereich (17') angeordnet ist, und
wobei ein zweiter Anbringungsabschnitt (13B', 13B", 13B‴) der mindestens einen weiteren zweiten Antenne (13', 13", 13‴) auf einem auf der ersten Hauptseite (11A) des Substrats (11) angeordneten ersten Befestigungsbereich (17), oder auf der Flachantenne (14), oder auf dem gemeinsamen Signaleinspeisungsabschnitt (16) angeordnet ist.

23. Antennenvorrichtung (10) nach einem der vorhergehenden Ansprüche,
wobei die Antennenvorrichtung (10) als eine rekonfigurierbare und/oder steuerbare Antennenvorrichtung ausgebildet ist, die ferner ein Mittel zum Steuern der Phase und/oder der Amplitude der zweiten Antenne (13) und/oder der Flachantenne (14) aufweist.

24. Antennenvorrichtung (10) nach einem der vorangehenden Ansprüche,
ferner umfassend ein Gehäuse (34), in dem die Antennenvorrichtung (10) angeordnet ist, und die einen Anschluss (38) zum Verbinden der Antennenvorrichtung (10) mit einem Hochfrequenz-Chip aufweist.

25. Antennenvorrichtung (10) nach Anspruch 24,
bei der das Gehäuse (34) eine Linse bildet, die ausgebildet ist, um ein von der Antennenvorrichtung erzeugtes Funksignal zu bündeln oder zu streuen.

26. Antennenarray (100) mit einer Antennenvorrichtung (10) gemäß einem der vorhergehenden Ansprüche und zusätzlich einer auf der ersten Hauptseite (11A) des Substrats (11) angeordneten zweiten Flachantenne (74) und mindestens einer weiteren zweiten Antenne (73),
wobei sich die zweite Flachantenne (74) in einer Ebene parallel zu einer der beiden Hauptseiten (11A, 11B) des Substrats (11) erstreckt, und wobei sich die mindestens eine weitere zweite Antenne (73) im Vergleich zur zweiten Flachantenne (74) in zumindest eine weitere Raumrichtung erstreckt und zumindest abschnittsweise von der ersten Hauptseite (11A) des Substrats (11) beabstandet ist, und
wobei die mindestens eine weitere zweite Antenne (73) und die zweite Flachantenne (74) an einem gemeinsamen Signaleinspeisungsabschnitt (76) galvanisch miteinander verbunden sind.

## Claims

1. Antenna device (10) comprising
a substrate (11) comprising a first upper main side (11A) and a second lower main side (11B) located opposite the first upper main side (11A),
wherein at least one first antenna (14) and at least one second antenna (13) are arranged on the first main side (11A) of the substrate (11),
wherein a metallization (12) is arranged, at least in portions, on the second main side (11B) of the substrate (11), opposite the two antennas (13, 14),
wherein the first antenna (14) is a flat antenna extending, within a plane (15), in parallel with one of the two main sides (11A, 11B) of the substrate (11), and wherein the flat antenna (14) is arranged flat on the surface of the first main side (11A) of the substrate (11),
wherein the second antenna (13), compared to the flat antenna (14), extends in at least one further spatial direction and is spaced apart, at least in portions, from the first main side (11A) of the substrate (11), and
wherein the second antenna (13) and the flat antenna (14) are galvanically connected to each other at a shared signal feeding portion (16),
wherein
the flat antenna (14) comprises a main lobe (41) substantially extending vertically upward, that is, away from the substrate (11), whereby the flat antenna (14) is configured for radiating in a vertical direction with respect to the substrate plane, and
wherein the second antenna (13) comprises a main lobe substantially propagating in a horizontal plane, that is, along the substrate plane, whereby the second antenna (13) is configured for radiating in a horizontal direction with respect to the substrate plane.

2. Antenna device (10) as claimed in claim 1,
wherein the flat antenna (14) and the second antenna (13) are combined such that a radiation coupling between the two antennas (13, 14) is minimal at the points at which they each have their maximum field strength values.

3. Antenna device (10) as claimed in claim 1 or 2,
wherein the second antenna (13) extends from a first point (13A) on the surface of the first main side (11A) of the substrate (11) to a second point (13B) on the surface of the first main side (11A) of the substrate (11) and is spaced apart between these two points (13A, 13B) from the surface of the first main side (11A) of the substrate (11).

4. Antenna device (10) as claimed in any one of claims 1 to 3,
wherein the second antenna (13) is suspended vertically spaced apart from the substrate (11).

5. Antenna device (10) as claimed in any one of claims 1 to 4,
wherein the second antenna (13) runs across the entire flat antenna 14 spaced apart from the flat antenna (14).

6. Antenna device (10) as claimed in any one of claims 1 to 5,
wherein the second antenna (13) is spanned in an arcuate manner across the flat antenna (14).

7. Antenna device (10) as claimed in any one of claims 1 to 6,
wherein the flat antenna (14) comprises an expansion parallel to the substrate plane (15),
wherein the flat antenna (14) comprises a geometric length L_{FLAT} which is measured along a direction parallel to its expansion, and
wherein the second antenna (13) comprises a geometric length L_{3D} which is measured along a direction parallel to the expansion of the flat antenna (14) as well as along a direction orthogonal to the expansion of the flat antenna (14),
wherein, when the flat antenna (14) and the second antenna (13) are fed with the same signal, a current density distribution in the form of a standing wave occurs along the geometric length L_{FLAT} of the flat antenna (14), said current density distribution comprising a phase offset (Δφ) in relation to a current density distribution which occurs within the second antenna (13) in the form of a standing wave along the geometric length L_{3D} of the second antenna (13), the phase offset amounting to 90° ± 20%, or 90° ± 10%, and preferably 90°.

8. Antenna device (10) as claimed in any one of claims 1 to 7,
wherein the flat antenna (14) and the second antenna (13) are short-circuited with each other, wherein a current density distribution proportional to $\left|sin\frac{2 π ⋅ L}{λ}\right|$ occurs at the flat antenna (14), and wherein a current density distribution proportional to $\left|cos\frac{2 π ⋅ L}{λ}\right|$ occurs at the second antenna (13), wherein L is a geometric length of the respective antenna (13, 14) seen in a current flow direction and λ is the wavelength of the fed-in signal.

9. Antenna device (10) as claimed in any one of the preceding claims,
wherein the flat antenna (14) comprises an expansion parallel to the substrate plane (15),
wherein the flat antenna (14) comprises a geometric length L_{FLAT} which is measured along a direction parallel to its expansion, and
wherein the second antenna (13) comprises a geometric length L_{3D} which is measured along a direction parallel to the expansion of the flat antenna (14) as well as along a direction orthogonal to the expansion of the flat antenna (14),
wherein both the geometric length L_{FLAT} of the flat antenna (14) and the geometric length L_{3D} of the second antenna (13) each correspond to an integer multiple of λ/4, wherein λ is the wavelength of the fed-in signal.

10. Antenna device (10) as claimed in any one of the preceding claims,
wherein the flat antenna (14) and the second antenna (13) each are resonant antennas, wherein the flat antenna (14) is tuned to a first resonant frequency and the second antenna (13) is tuned to a second resonant frequency, the first and second resonant frequencies deviating from each other by less than 5%.

11. Antenna device (10) as claimed in any one of claims 1 to 9,
wherein the flat antenna (14) and the second antenna (13) each are resonant antennas, wherein the flat antenna (14) is tuned to a first resonant frequency and the second antenna (13) is tuned to a second resonant frequency, the first and second resonant frequencies deviating from each other by 5% or more.

12. Antenna device (10) as claimed in any one of the preceding claims,
wherein at least the second antenna (13) is galvanically or capacitively coupled to the metallization (12) located on the second main side (11B) of the substrate (11).

13. Antenna device (10) as claimed in any one of the preceding claims,
wherein a first mounting portion (13A) of the second antenna (13) is arranged on a first fastening area (17) arranged on the first main side (11A) of the substrate (11), and a second mounting portion (13B) of the second antenna (13) is arranged on the flat antenna (14) or on the shared signal feeding portion (16).

14. Antenna device (10) as claimed in claim 13,
wherein the first fastening area (17) is galvanically or capacitively connected to the metallization (12) located on the second main side (11B) of the substrate (11).

15. Antenna device (10) as claimed in claim 13 or 14,
wherein the first fastening area (17) is arranged, in relation to the flat antenna (14), opposite the shared signal feeding portion (16), and wherein the second antenna (13) extends, at least in portions, across the flat antenna (14), between the shared signal feeding portion (16) and the first fastening area (17), while being spaced apart from the flat antenna (14) in a direction (26) orthogonal to the substrate plane (15).

16. Antenna device (10) as claimed in claim 15,
wherein the flat antenna (14) comprises an expansion parallel to the substrate plane (15),
wherein the flat antenna (14) comprises a geometric length L_{FLAT} which is measured along a direction parallel to its expansion, and
wherein the second antenna (13) comprises, at a position corresponding to a geometric length **of** ${L}_{FLAT} = \frac{λ}{4}$ of the flat antenna (14), a first distance (26) from the flat antenna (14) which is directed orthogonally to the substrate plane (15), and
wherein the second antenna (13) comprises, at a position corresponding to a geometric length **of** *L_{FLAT}* = 0 or ${L}_{FLAT} = \frac{λ}{2}$ of the flat antenna (14), a second distance (25, 27) from the flat antenna (14) which is directed orthogonally to the substrate plane (15), λ being the wavelength of the fed-in signal and the amount of the first distance (26) exceeding the amount of the second distance (25, 27).

17. Antenna device (10) as claimed in claim 13 or 14,
wherein the first fastening area (17) is arranged, in relation to the shared signal feeding portion (16), opposite the flat antenna (14), so that the shared signal feeding (16) portion is spatially arranged between the first fastening area (17) and the flat antenna (14), the first fastening area (17), the shared signal feeding portion (16), and the flat antenna (14) all being arranged along a shared straight line (51).

18. Antenna device (10) as claimed in claim 13 or 14,
wherein the flat antenna (14) and the shared signal feeding portion (16) are arranged along a first shared straight line (52), and the first fastening area (17) and the shared signal feeding portion (16) are arranged along a second shared straight line (53), the first shared straight line (52) and the second shared straight line (53) extending orthogonally to each other.

19. Antenna device (10) as claimed in any one of claims 1 to 12,
wherein a first mounting portion (13A) of the second antenna (13) is arranged on the flat antenna (14), and a second mounting portion (13B) of the second antenna (13) is arranged on the shared signal feeding portion (16).

20. Antenna device (10) as claimed in any one of the preceding claims,
wherein the second antenna (13) is a bond wire antenna comprising at least one bond wire (13), or wherein the second antenna is a ribbon bond antenna comprising at least one ribbon.

21. Antenna device as (10) claimed in any one of the preceding claims,
wherein the second antenna (13) is a bond wire antenna comprising at least two bond wires (13), or wherein the second antenna is a ribbon bond antenna comprising at least two ribbons.

22. Antenna device (10) as claimed in any one of the preceding claims,
the antenna device (10) comprising at least one further second antenna (13', 13", 13‴) and a second fastening area (17') arranged on the first main side (11A) of the substrate (11),
a first mounting portion (13A', 13A", 13A‴) of the at least one further second antenna (13', 13", 13‴) being arranged on the second fastening area (17'), and
a second mounting portion (13B', 13B", 13B‴) of the at least one further second antenna (13', 13", 13‴) being arranged on the first mounting area (17) arranged on the first main side (11A) of the substrate (11) or on the flat antenna (14) or on the shared signal feeding portion (16).

23. Antenna device (10) as claimed in any one of the preceding claims,
the antenna device (10) being implemented as a reconfigurable and/or controllable antenna device which further comprises a unit for controlling the phase and/or the amplitude of the second antenna (13) and/or of the flat antenna (14).

24. Antenna device (10) as claimed in any one of the preceding claims,
further including a housing (34) which has the antenna device (10) arranged therein, and comprising a terminal (38) for connecting the antenna device (10) to a highfrequency chip.

25. Antenna device (10) as clamed in claim 24,
wherein the housing (34) forms a lens configured to focus or scatter a radio signal generated by the antenna device.

26. Antenna array (100) comprising an antenna device (10) as claimed in any one of the preceding claims and, additionally, comprising a second flat antenna (74) arranged on the first main side (11A) of the substrate (11), as well as at least one further second antenna (73),
wherein the second flat antenna (74) extends, within a plane, in parallel with one of the two main sides (11A, 11B) of the substrate (11), and wherein the at least one further second antenna (73) extends in at least one further spatial direction and is spaced apart, at least in portions, from the first main side (11A) of the substrate (11), and
wherein the at least one further second antenna (73) and the second flat antenna (74) are galvanically connected to each other at a shared signal feeding portion (76).

## Revendications

1. Dispositif d'antenne (10) comprenant
un substrat (11) avec une première face principale supérieure (11A) et une seconde face principale inférieure (11B) opposée à la première face principale supérieure (11A),
dans lequel sur la première face principale (11A) du substrat (11) au moins une première antenne (14) et au moins une seconde antenne (13) sont disposées,
dans lequel sur la seconde face principale (11B) du substrat (11) à l'opposé des deux antennes (13, 14) est disposée une métallisation (12) au moins par sections,
dans lequel la première antenne (14) est une antenne plate qui s'étend dans un plan (15) parallèlement à une des deux faces principales (11A, 11B) du substrat (11), et dans lequel l'antenne plate (14) est disposée à plat sur la surface de la première face principale (11A) du substrat (11),
dans lequel la seconde antenne (13) s'étend dans au moins une autre direction spatiale par rapport à l'antenne plate (14) et est distante de la première face principale (11A) du substrat (11) au moins par sections, et dans lequel la seconde antenne (13) et l'antenne plate (14) sont connectées l'une à l'autre de manière galvanique sur une section d'alimentation de signal commune (16),
dans lequel
l'antenne plate (14) présente un lobe principal (41) qui s'étend sensiblement verticalement vers le haut, c'est-à-dire à partir du substrat (11), ce qui permet que l'antenne plate (14) soit configurée pour émettre dans une direction verticale par rapport au plan de substrat, et
la seconde antenne (13) présente un lobe principal qui se déploie sensiblement dans le plan horizontal, c'est-à-dire le long du plan de substrat, ce qui permet que la seconde antenne (13) soit configurée pour émettre dans une direction horizontale par rapport au plan de substrat.

2. Dispositif d'antenne (10) selon la revendication 1,
dans lequel l'antenne plate (14) et la seconde antenne (13) sont combinées de telle sorte qu'un couplage par rayonnement entre les deux antennes (13, 14) soit minime aux points où elles présentent respectivement leurs valeurs d'intensité de champ maximales.

3. Dispositif d'antenne (10) selon la revendication 1 ou 2,
dans lequel la seconde antenne (13) s'étend depuis un premier point (13A) sur la surface de la première face principale (11A) du substrat (11) jusqu'à un second point (13B) sur la surface de la première face principale (11A) du substrat (11) et est distante de la surface de la première face principale (11A) du substrat (11) entre ces deux points (13A, 13B).

4. Dispositif d'antenne (10) selon une des revendications 1 à 3, dans lequel la seconde antenne (13) est suspendue à distance verticalement du substrat (11).

5. Dispositif d'antenne (10) selon une des revendications 1 à 4, dans lequel la seconde antenne (13) s'étend sur toute l'antenne plate 14, à distance de cette antenne plate (14).

6. Dispositif d'antenne (10) selon une des revendications 1 à 5, dans lequel la seconde antenne (13) est tendue de manière arquée au-dessus de l'antenne plate (14).

7. Dispositif d'antenne (10) selon une des revendications 1 à 6,
dans lequel l'antenne plate (14) présente une extension parallèle au plan de substrat (15),
dans lequel l'antenne plate (14) présente une longueur géométrique L_{FLAT} qui est mesurée le long d'une direction parallèlement à son extension, et
dans lequel la seconde antenne (13) présente une longueur géométrique L_{3D} qui est mesurée le long d'une direction parallèlement à l'extension de l'antenne plate (14) ainsi que le long d'une direction orthogonale à l'extension de l'antenne plate (14),
dans lequel, lorsque l'antenne plate (14) et la seconde antenne (13) sont alimentées avec le même signal, une distribution en densité de courant se règle sous la forme d'une onde stationnaire le long de la longueur géométrique L_{FLAT} de l'antenne plate (14) qui présente un déphasage (Aφ) vis-à-vis d'une distribution en densité de courant qui se règle dans la seconde antenne (13) sous la forme d'une onde stationnaire le long de la longueur géométrique L_{3D} de la seconde antenne (13), dans lequel la quantité du déphasage s'élève à 90° ±20 %, ou 90° ±10 % et de préférence à 90°.

8. Dispositif d'antenne (10) selon une des revendications 1 à 7,
dans lequel l'antenne plate (14) et la seconde antenne (13) sont en court circuit l'une avec l'autre, dans lequel pour l'antenne plate (14) une distribution en densité de courant se règle qui est proportionnelle à $\left|sin\frac{2 π ⋅ L}{λ}\right|$ et, pour la seconde antenne (13), une distribution en densité de courant se règle qui est proportionnelle à $\left|cos\frac{2 π ⋅ L}{λ}\right|$, dans lequel L est une longueur géométrique considérée dans la direction de passage de courant de l'antenne respective (13, 14) et λ est la longueur d'onde du signal alimenté.

9. Dispositif d'antenne (10) selon une des revendications précédentes,
dans lequel l'antenne plate (14) présente une extension parallèle au plan de substrat (15),
dans lequel l'antenne plate (14) présente une longueur géométrique L_{FLAT} qui est mesurée le long d'une direction parallèlement à son extension, et
dans lequel la seconde antenne (13) présente une longueur géométrique L_{3D} qui est mesurée le long d'une direction parallèlement à l'extension de l'antenne plate (14) ainsi que le long d'une direction orthogonale à l'extension de l'antenne plate (14),
dans lequel aussi bien la longueur géométrique L_{FLAT} de l'antenne plate (14) que la longueur géométrique L_{3D} de la seconde antenne (13) correspondent respectivement à un multiple entier de λ/4, où λ est la longueur d'onde du signal alimenté.

10. Dispositif d'antenne (10) selon une des revendications précédentes,
dans lequel l'antenne plate (14) et la seconde antenne (13) sont respectivement des antennes résonantes, l'antenne plate (14) étant accordée sur une première fréquence de résonance et la seconde antenne (13) étant accordée sur une seconde fréquence de résonance, dans lequel la première et la seconde fréquence de résonance diffèrent l'une de l'autre de moins de 5 %.

11. Dispositif d'antenne (10) selon une des revendications 1 à 9,
dans lequel l'antenne plate (14) et la seconde antenne (13) sont respectivement des antennes résonantes, l'antenne plate (14) étant accordée sur une première fréquence de résonance et la seconde antenne (13) étant accordée sur une seconde fréquence de résonance, dans lequel la première et la seconde fréquence de résonance diffèrent l'une de l'autre de 5 % ou plus.

12. Dispositif d'antenne (10) selon une des revendications précédentes,
dans lequel au moins la seconde antenne (13) est couplée à la métallisation (12) de manière galvanique ou capacitive sur la seconde face principale (11B) du substrat (11).

13. Dispositif d'antenne (10) selon une des revendications précédentes,
dans lequel une première section de montage (13A) de la seconde antenne (13) est disposée sur une première zone de fixation (17) disposée sur la première face principale (11A) du substrat (11), et une seconde section de montage (13B) de la seconde antenne (13) est disposée sur l'antenne plate (14) ou sur la section d'alimentation de signal commune (16).

14. Dispositif d'antenne (10) selon la revendication 13,
dans lequel la première zone de fixation (17) est connectée à la métallisation (12) de manière galvanique ou capacitive sur la seconde face principale (11B) du substrat (11).

15. Dispositif d'antenne (10) selon la revendication 13 ou 14,
dans lequel la première zone de fixation (17) est disposée à l'opposé de la section d'alimentation de signal commune (16) par rapport à l'antenne plate (14), et dans lequel la seconde antenne (13) s'étend au moins par sections au-dessus de l'antenne plate (14) entre la section d'alimentation de signal commune (16) et la première zone de fixation (17) et est alors distante de l'antenne plate (14) dans une direction (26) orthogonale au plan de substrat (15).

16. Dispositif d'antenne (10) selon la revendication 15,
dans lequel l'antenne plate (14) présente une extension parallèle au plan de substrat (15),
dans lequel l'antenne plate (14) présente une longueur géométrique L_{FLAT} qui est mesurée parallèlement à son extension, et
dans lequel la seconde antenne (13), sur une position qui correspond à une longueur géométrique ${L}_{FLAT} = \frac{λ}{4}$, de l'antenne plate (14), présente un premier espacement (26) de l'antenne plate (14) qui est dirigé de manière orthogonale au plan de substrat (15), et
dans lequel la seconde antenne (13), sur une position qui correspond à une longueur géométrique *L_{FLAT} =* 0 ou ${L}_{FLAT} = \frac{λ}{2}$ de l'antenne plate (14), présente un second espacement (25, 27) de l'antenne plate (14) qui est dirigé de manière orthogonale au plan de substrat (15), où λ est la longueur d'onde du signal alimenté et la quantité du premier espacement (26) est supérieure à la quantité du second espacement (25, 27).

17. Dispositif d'antenne (10) selon la revendication 13 ou 14,
dans lequel la première zone de fixation (17) est disposée à l'opposé de l'antenne plate (14) par rapport à la section d'alimentation de signal commune (16) de telle sorte que la section d'alimentation de signal commune (16) soit disposée spatialement entre la première zone de fixation (17) et l'antenne plate (14), dans lequel la première zone de fixation (17), la section d'alimentation de signal commune (16) et l'antenne plate (14) sont toutes disposées le long d'une ligne droite commune (51).

18. Dispositif d'antenne (10) selon la revendication 13 ou 14,
dans lequel l'antenne plate (14) et la section d'alimentation de signal commune (16) sont disposées le long d'une première ligne droite commune (52) et la première zone de fixation (17) et la section d'alimentation de signal commune (16) sont disposées le long d'une seconde ligne droite commune (53), la première ligne droite commune (52) et la seconde ligne droite commune (53) s'étendant de manière orthogonale l'une à l'autre.

19. Dispositif d'antenne (10) selon une des revendications 1 à 12,
dans lequel une première section de montage (13A) de la seconde antenne (13) est disposée sur l'antenne plate (14) et une seconde section de montage (13B) de la seconde antenne (13) est disposée sur la section d'alimentation de signal commune (16).

20. Dispositif d'antenne (10) selon une des revendications précédentes,
dans lequel la seconde antenne (13) est une antenne à fil de connexion qui présente au moins un fil de connexion (13), ou dans lequel la seconde antenne est une antenne à ruban qui présente au moins un ruban.

21. Dispositif d'antenne (10) selon une des revendications précédentes,
dans lequel la seconde antenne (13) est une antenne à fil de connexion qui présente au moins deux fils de connexion (13), ou dans lequel la seconde antenne est une antenne à ruban qui présente au moins deux rubans.

22. Dispositif d'antenne (10) selon une des revendications précédentes,
dans lequel le dispositif d'antenne (10) présente au moins une autre seconde antenne (13', 13", 13"') et une seconde zone de fixation (17') disposée sur la première face principale (11A) du substrat (11),
dans lequel une première section de montage (13A', 13A", 13A"') de l'au moins une autre seconde antenne (13', 13", 13"') est disposée sur la seconde zone de fixation (17'), et
dans lequel une seconde section de montage (13B', 13B", 13B"') de l'au moins une autre seconde antenne (13', 13", 13"') est disposée sur une première zone de fixation (17), qui est disposée sur la première face principale (11A) du substrat (11), ou est disposée sur l'antenne plate (14), ou est disposée sur la section d'alimentation de signal commune (16).

23. Dispositif d'antenne (10) selon une des revendications précédentes,
dans lequel le dispositif d'antenne (10) est conçu sous la forme d'un dispositif d'antenne reconfigurable et/ou commandable qui présente en outre un moyen destiné à commander la phase et/ou l'amplitude de la seconde antenne (13) et/ou de l'antenne plate (14).

24. Dispositif d'antenne (10) selon une des revendications précédentes, comprenant en outre un boîtier (34), dans lequel est disposé le dispositif d'antenne (10) et qui présente une borne (38) pour connecter le dispositif d'antenne (10) à une puce de radiofréquence.

25. Dispositif d'antenne (10) selon la revendication 24,
dans lequel le boîtier (34) forme une lentille qui est conçue pour focaliser ou diffuser un signal radio généré par le dispositif d'antenne.

26. Réseau d'antennes (100) avec un dispositif d'antenne (10) selon une des revendications précédentes et en outre une seconde antenne plate (74) disposée sur la première face principale (11A) du substrat (11) et au moins une autre seconde antenne (73),
dans lequel la seconde antenne plate (74) s'étend dans un plan parallèle à une des deux faces principales (11A, 11B) du substrat (11), et dans lequel l'au moins une autre seconde antenne (73) s'étend dans au moins une autre direction spatiale par rapport à la seconde antenne plate (74) et est distante de la première face principale (11A) du substrat (11) au moins par sections, et
dans lequel l'au moins une autre seconde antenne (73) et la seconde antenne plate (74) sont connectées l'une à l'autre de manière galvanique sur une section d'alimentation de signal commune (76).
